# EUROPÄISCHE PATENTSCHRIFT

(11) **EP 0 188 665 B1**
(45) Veröffentlichungstag und Bekanntmachung des Hinweises auf die Patenterteilung: **20.09.1989**
(21) Anmeldenummer: 85112947.8
(22) Anmeldetag: 11.10.1985
(51) Int. Cl.: A47L 23/28, B65D 25/04

(54) **Schuhcremedose**
Shoe care kit
Boîte de cirage

(30) Priorität: 24.01.1985 DE 8501716 U
(43) Veröffentlichungstag der Anmeldung: 30.07.1986
(73) Patentinhaber: Bramlage GmbH, D-49378 Lohne (DE)
(72) Erfinder: Hackmann, Ludger, D-2842 Lohne/Oldenburg (DE)
(74) Vertreter: Rieder, Hans-Joachim, Dr.

(56) Entgegenhaltungen:
- US-A- 2 403 575

## Beschreibung

Die Erfindung betrifft eine Schuhcremdose gemäß Gattungsbegriff des Hauptanspruches.

Bei den bekannten Lösungen dieser Art ist die Handhabe des Auftragskörpers als eine die gesamte Bogenrinne abdeckende Platte gestaltet, die zusätzlich auch noch die Funktion hat, die Kupplung zwischen Verschlußdeckel und Gehäuse herbeizuführen. Der verschlußdeckel selbst ist dabei der Anfaßabschnitt der Handhabe. Die Lösung ist bauteilmäßig aufwendig und gebrauchsnachteilig (US-A-2 403 575).

Dem Gegenstand der Erfindung liegt die Aufgabe zugrunde, den Gebrauchswert einer gattungsgemäßen Schuhcremedose zu erhöhen derart, daß handhabungstechnische Vorteile beim Entnehmen der Schuhcreme auftreten.

Gelöst ist diese Aufgabe durch die im Kennzeichen des Patentanspruches angegebene Erfindung.

Zufolge dieser Ausgestaltung ist insgesamt eine Schuhcremedose geschaffen, die bei wesentlich vereinfachter Bauform einen erhöhten Gebrauchswert hat, insbesondere aufgrund ihrer handhabungstechnischen Vorteile. Nimmt man den Deckel ab, so liegt die Handhabe und der von Handhabungsschenkel nicht abgedeckte Schuhcreme-Aufnahmeraum sichtbar vor dem Benutzer. Füllungsgrad, Füllungsverteilung/Entleerung und Art der Schuhcreme sind sofort erkennbar. Man kann die Handhabe äußerst leicht und mit der richtigen Hand entnehmen, wobei man zur richtigen Zuordnung zu der entnehmenden Hand entweder den Handhabenschenkel in Relation zur Dose um die zentrale Kammer dreht oder die Dose gesamt. Auch für das Überstreichen des Auftragskörpers über die Schuhcrememasse ist die Zuordnung eines entsprechenden einseits ausladenden Handhabenschenkels zu der ringgeschlossen Bogenrinne günstig.

Der Gegenstand der Erfindung ist auf der beiliegenden Zeichnung in einem Ausführungsbeispiel dargestellt. Es zeigen :
Fig. 1 einen Querschnitt durch die Schuhcremedose,
Fig. 2 eine Draufsicht hierzu bei abgenommenem Verschlußdeckel.

Die Schuhcremedose besitzt einen kreisförmigen Grundriß und setzt sich aus einem Gehäuse 1 und einem dieses überfangenden Verschlußdeckel 2 zusammen. Im einzelnen weist das Gehäuse 1 eine ringförmig geschlossene Bogenrinne 3 auf. Begrenzt ist diese durch die zylindrische Seitenwand 4 des Gehäuses 1, der konzentrisch dazu verlaufenden Innenwand 5 und einer Bogenrinnen-Bodenfläche 6. Die Bogenrinne 3 stellt den Schuhcreme-Aufnahmeraum dar und nimmt die streichfähige Schuhcreme 7 auf.

Die Seitenwand 4 setzt sich jenseits der Bogenrinnen-Bodenfläche 6 in einen Standkragen 8 fort. Dessen Standkante trägt die Bezugsziffer 9 und liegt etwa in einer Ebene fluchtend zum Boden 10 der von der Innenwand 5 gebildeten zentralen Kammer 11. Diese dient zur Aufnahme eines Auftragskörpers 26. Die Breite bzw. der Durchmesser dieses Auftragskörpers 26 entspricht der Breite der Bogenrinne 3. Der Auftragskörper 26 ist als Schwämmchen gestaltet und wird von einer Handhabe 28 getragen, welche in den Verschlußdeckel 2 eintaucht. Dieser geht in den Deckelrand 15 über, welcher den oberen Rand der Seitenwand 4 übergreift. Zwecks Erzielung einer guten Abdichtung trägt der Deckelrand 15 innenseitig einen Dichtungsring 16. Ferner bildet der Deckelrand 15 im Bereich der oberen Kante 4' der Seitenwand 4 einen Dichtkonus 17 aus, der in Anlagestellung tritt zur Kante 4'. Auf diese Weise wird einem Austrockenen der Schuhcreme 7 entgegengewirkt.

An der oberen Randkante ist der Verschlußdeckel 2 mit einer Stufe 18 versehen, in welche bei einer Stapelung im Bereich des Standkragens 8 vorgesehene, gehäuseinnenseitige Stege 19 eintreten.

Die Innenwand 5 überragt den oberen Rand der Seitenwand 4. Der Auftragskörper 26 wird von einem abgewinkelten Schenkel 27 eines Handhabenarmes 28 getragen, welcher sich mit seiner Unterkante am oberen Rand der Innenwand 5 abstützt und radial ausladet.

## Patentansprüche

Schuhcremedose mit einem aus kreisförmigen Boden (5) und Seitenwand (4) bestehenden Gehäuse (1), abnehmbaren Verschlußdeckel (2), integriertem, eine Handhabe (28) aufweisenden Auftragskörper (26) und einem Schuhcreme-Aufnahmeraum der als Bogenrinne (3) um eine zentral angeordnete Kammer (11) gestaltet ist, in welcher sich der Auftragskörper (26) befindet, wobei die Breite des Auftragskörpers (26) etwa der Breite der Bogenrinne (3) entspricht und wobei die Handhabe (28) sich am oberen Rand der die Kammer (11) bildenden Innenwand (5) abstützt und sich oberhalb der in der Bogenrinne (3) befindlichen Schuhcrememasse (7) erstreckt, dadurch gekennzeichnet, daß der Verschlußdeckelrand (15) übergreifend auf dem oberen Rand der Seitenwand (4) sitzt und die Handhabe (28) des Auftragskörpers (26) als radial ausladender Arm (28) gestaltet ist.

## Claims

Shoe polish container having a housing (1) comprising a circular base (5) and side wall (4), a detachable sealing lid (2), an integrated applicator (26) which exhibits a handle (28), and a shoe-polish receptable designed as a curved channel (3) around a centrally arranged chamber (11), in which the applicator (26) is located, the width of the applicator (26) corresponding approximately to the width of the curved channel (3), and the handle (28) being supported at the upper edge of the inner wall (5) forming the chamber (11) and extending above the mass of shoe polish (7) located in the curved channel (3), characterized in that the edge (15) of the sealing lid rests in an overlapping manner on the upper edge of the side wall (4) and the handle (28) of the applicator (26) is designed as an arm (28) projecting radially.

## Revendications

Boîte de cirage comportant un boîtier (1) pourvu d'un fond circulaire (5) et d'une paroi latérale (4), un couvercle de fermeture amovible (2), un organe d'application (26) intégré et muni d'une poignée (28), ainsi qu'un espace récepteur de cirage formé par une rigole incurvée (3) entourant une chambre centrale (11), dans laquelle est placé l'élément d'application (26) dont la largeur correspond sensiblement à celle de ladite rigole incurvée (3), cependant que la poignée précitée (28) prend appui sur le bord supérieur de la paroi intérieure (5) formant la chambre (11), cette poignée (28) s'étendant au-dessus de la masse de cirage (7) disposée dans la rigole incurvée (3), caractérisée en ce que le bord du couvercle de fermeture (15) recouvre le bord supérieur de la paroi latérale et en ce que la poignée précitée (28) de l'organe d'application (26) est formée par un bras (28) s'étendant radialement.
